# EUROPÄISCHE PATENTSCHRIFT

(11) **EP 0 775 821 B1**
(45) Veröffentlichungstag und Bekanntmachung des Hinweises auf die Patenterteilung: **10.05.2000**
(21) Anmeldenummer: 95810733.6
(22) Anmeldetag: 24.11.1995
(51) Int. Cl.: F02M 63/00, F02M 51/00

(54) **Verfahren und Vorrichtung zum Einspritzen von Brennstoff bei einer Hubkolbenbrennkraftmaschine**
Method and apparatus for injecting fuel in a reciprocating internal combustion engine
Procédé et dispositif d'injection de combustible dans un moteur à combustion interne à piston alternatif

(43) Veröffentlichungstag der Anmeldung: 28.05.1997
(73) Patentinhaber: Wärtsilä NSD Schweiz AG, 8401 Winterthur (CH)
(72) Erfinder: Schütz, Mathias, CH-8037 Zürich (CH)
(74) Vertreter: Heubeck, Bernhard

(56) Entgegenhaltungen:
- FR-A- 840 465
- FR-A- 967 693
- US-A- 2 640 422
- US-A- 4 217 871
- US-A- 4 463 733
- US-A- 4 610 427

## Beschreibung

Die Erfindung betriff ein Verfahren zum Einspritzen von Brennstoff bei einer Hubkolbenbrennkraftmaschine gemäss dem Oberbegriff von Anspruch 1. Die Erfindung betrifft weiter eine Vorrichtung betrieben gemäss dem erfindungsgemässen Verfahren.

Aus der FR-967 693 A ist ein Einspritzsystem für einen Vier-Zylinder aufweisenden Dieselmotor bekannt, welches für jeden Zylinder zwei Brennstoffdüsen, zwei Brennstoffpumpen und eine gemeinsame Steuerwelle mit Nocken umfasst, welche die Brennstoffpumpen abwechselnd betätigen.

Die FR-840 465 A offenbart einen Verbrennungsmotor mit einem Einspritzsystem, das zwei Brennstoffdüsen für jeden Zylinder und einen Drehschieber umfasst, um den Brennstoff alternativ durch die Brennstoffdüsen in den Brennraum des Zylinders einzuspritzen.

Diese Systeme weisen die Nachteile auf, dass die Einspritzung in einer festgelegten Reihenfolge erfolgt, dass die Brennstoffdüsen von Arbeitstakt zu Arbeitstakt abwechselnd geöffnet werden und dass der Verlauf des Massenstromes durch die Ausführung des Einspritzsystems fest vorgegeben ist.

Aus der EP 0 586 775 A, die den nächstkommenden Stand der Technik bildet, ist ein Verfahren zum Einspritzen von Brennstoff bei einer Dieselbrennkraftmaschine bekannt. Dabei wird der Brennstoff durch zwei Einspritzdüsen zeitlich gestaffelt in den Brennraum eingespritzt, indem zunächst eine erste Einspritzdüse geöffnet wird und später eine zweite Einspritzdüse während der noch offenen ersten Einspritzdüse geöffnet wird. Die Einspritzdüsen weisen mit Schliessfedern geschlossen gehaltene Düsennadeln auf, wobei die Schliessfedern unterschiedlich stark dimensioniert und/oder vorgespannt sind.

Dieses bekannte Verfahren weist die Nachteile auf, der Intervall und die Reihenfolge der Einspritzung festliegen und dass im Verbrennungsraum eine hohe, ungleichmässige Temperaturbelastung bzw. ein Abbrand (Korrosion, Abrasion) entsteht.

Der Erfindung liegt die Aufgabe zugrunde, ein Verfahren zum Einspritzen von Brennstoff in den Brennraum eines Zylinders zu verbessern.

Die Aufgabe wird erfindungsgemäss mit den Merkmalen des Anspruches 1 gelöst.

Während aufeinanderfolgenden Einspritzvorgängen wird die Reihenfolge der Ansteuerung der Einspritzdüsen geändert, sodass während einem ersten Einspritzvorgang zuerst die eine Einspritzdüse geöffnet wird, und in einem nachfolgenden Einspritzvorgang zuerst eine andere Einspritzdüse geöffnet wird. Die Reihenfolge der Einspritzung in den nachfolgenden Arbeitszyklen kann zyklisch vertauscht werden.

Die Vorteile der Erfindung sind im wesentlichen darin zu sehen, dass durch die Steuerung des Massenstromes von Brennstoff der Zylinderdruckverlauf günstig beeinflusst wird, um einen besseren Wirkungsgrad zu erzielen, dass im Brennraum und insbesondere auch am Zylinderdeckel eine gleichmässigere Temperaturbelastung erzeugt wird. Dadurch werden Gebiete mit sehr hoher Temperaturbelastung am Zylinderdeckel und Kolben, sogenannte "Hot spots", vermieden, wodurch ein durch Korrosion oder Abrasion verursachter Metallabtrag am Zylinderdeckel bzw. Kolben verhindert wird. Aufgrund der tieferen maximalen Temperatur im Verbrennungsraum bedarf es zudem einer weniger starken Kühlung. Ein weiterer Vorteil des Vermeidens von Gebieten mit hoher Temperaturbelastung ist darin zu sehen, dass die Brennraumbauteile wie Zylinderdeckel, Kolben oder Zylindereinsatzfläche weniger zu einer Rissbildung neigt.

Im Brennraum eines Zylinders einer Dieselbrennkraftmaschine sind zwei oder auch mehrere Einspritzdüsen angeordnet. Diese Einspritzdüsen werden von einer Regelvorrichtung derart angesteuert, dass sie den Einspritzvorgang der unterschiedlichen Einspritzdüsen eines Zylinders zu unterschiedlichen Zeitpunkten beginnen, und dass während nachfolgenden Einspritzvorgängen die Reihenfolge der Ansteuerung der Einspritzdüsen variiert wird.

Die Aufgabe der Erfindung wird weiter mit einer Vorrichtung zur Durchführung des Verfahrens zum Einspritzen von Brennstoff in einen Brennraum eines Zylinders einer Zweitakt-Hubkolbenbrennkraftmaschine gemäss den Merkmalen des Anspruches 5 gelöst.

Im weiteren wird die Erfindung an Hand von Ausführungsbeispielen beschrieben. Es zeigen:
- Fig. 1: eine Einspritzvorrichtung mit zwei Einspritzdüsen;
- Fig. 2: eine Aufsicht auf den Zylinderdeckel gemäss Anordnung von Fig. 1;
- Fig. 3: ein weiteres Ausführungsbeispiel einer Einspritzvorrichtung;
- Fig. 4a, 4b: ein Verfahren zum Ansteuern von zwei Einspritzdüsen;
- Fig. 4c: ein weiteres Verfahren zum Ansteuern von drei Einspritzdüsen;
- Fig. 5: ein weiteres Ausführungsbeispiel einer Einspritzvorrichtung.

Von einer nicht näher dargestellten mehrzylindrigen, langsamlaufenden 2-Takt-Hubkolbenbrennkraftmaschine, die nach dem Diesel-Verfahren betrieben wird, ist in Fig. 1 ein Zylinder 44 angedeutet, in welchem ein Arbeitskolben 45 auf- und abbeweglich geführt ist. Der Arbeitskolben 45 begrenzt zusammen mit einem auf den Zylinder 44 aufgesetzten Zylinderdeckel 46 einen Brennraum 43, in den mittels einer ersten Einspritzdüse 1a und einer zweiten Einspritzdüse 1b flüssiger Brennstoff eingespritzt wird. Im Zentrum des Zylinderdeckels 46 ist ein nicht dargestelltes Auslassventil angeordnet, sodass im Zylinder 44 zu Beginn der Aufwärtsbewegung des Arbeitskolbens 45 eine Längsspülung auftritt. Die erste Einspritzdüse 1a sowie die zweite Einspritzdüse 1b von an sich-bekannter Bauart weisen je eine Düsennadel 7 auf, die unter der Wirkung einer Schliessfeder 8 gegen eine Sitzfläche 1' gedrückt wird. Unterhalb der Sitzfläche 1' ist im Düsengehäuse ein Sackloch angeordnet, von welchem Spritzlöcher 2 aufgehen, die in den Brennraum 43 münden. Oberhalb der Sitzfläche 1' ist im Düsengehäuse eine Druckkammer 10 angeordnet, die über eine Druckleitung 9a,9b mit einer Einspritzvorrichtung 40a,40b verbunden ist. Während der Einspritzphase der Einspritzdüse 1a,1b ist der Druck des über die Leitung 9a,9b der Druckkammer 10 zugeführten Brennstoffes so hoch, dass die Schliesskraft der Feder 8 überwunden wird und die Düsennadel 7 von der Sitzfläche 1' abgehoben wird, so dass der Brennstoff über die Spritzlöcher 2 in den Brennraum 43 gelangt. Am Gehäuse der Einspritzdüse 1a, 1b ist eine Leitung 42 angeschlossen, welche zum Abführen von Leckbrennstoff dient. Die Einspritzvorrichtungen 40a, 40b sind derart ausgestaltet, dass der Beginn und das Ende des Einspritzvorganges über eine elektrische Steuerleitung 41a, 41b steuerbar ist. Die Einspritzvorrichtung 40a, 40b kann zudem derart ausgestaltet sein, dass auch die Menge des einzuspritzenden Brennstoffes über eine elektrische Steuerleitung 46a, 46b ansteuerbar ist. Die Einspritzvorrichtungen 40a, 40b sind beide mit je einer Brennstoffzuleitung 47a, 47b verbunden. Eine Regelvorrichtung steuert über die Steuerleitungen 41a, 41b und über ev. weiter vorhandene Steuerleitungen 46a, 46b die Einspritzvorrichtungen 40a, 40b und damit das Öffnen und Schliessen der Ventile 1a, 1b. Die Regelvorrichtung ist über eine elektrische Signalleitung 50b mit einem Sensor 52 verbunden, welcher den Drehwinkel ω der Kurbelwellen 53 der Hubkolbenbrennkraftmaschine überwacht. Weiter ist die Regelvorrichtung 50 über eine elektrische Signalleitung 50a mit einer Ein- und Ausgabevorrichtung 51 verbunden, mit welcher Steuerwerte vorgebbar sind und Zustandswerte anzeigbar sind.

Fig. 2 zeigt eine Aufsicht auf den Zylinderdeckel 46 mit angeordneten Einspritzdüsen 1a, 1b. Aus den Spritzlöchern 2 tritt der Brennstoff strahlenförmig aus in Richtung der Pfeile A. Im Brennraum 43 wird beim Einströmen der Luft und beim Aufwärtsbewegen des Arbeitskolbens 45 eine Drallströmung der Verbrennungsluft (Pfeil B) erzeugt. Beim Verbrennen des Brennstoffes können am Zylinderdeckel 46 und Kolben 45 Bereiche mit erhöhter Temperatur entstehen wie dies durch den Bereich 46c angedeutet ist. Derartige Bereiche 46c können sich auf eine relativ hohe Temperatur erwärmen wenn die Einspritzdüsen gleichförmig angesteuert werden, und die heissesten Gasen auf Grund der Drallströmung ständig dem gleichen Bereich 46c zugeführt wird.

In Fig. 4a und Fig. 4b ist das erfindungsgemässe Verfahren zum Einspritzen von Brennstoff in den Brennraum 43 des Zylinders 44 dargestellt, insbesondere der Massenstrom m des Brennstoffes in Funktion des Kurbeiwellenwinkeis ω. Unter Massenstrom m wird die Masse Brennstoff pro Zeiteinheit beziehungsweise pro Winkeleinheit verstanden. In Fig. 4a wird zuerst die Düse 1a geöffnet und zeitlich später, beziehungsweise bei einem grösseren Kurbelwellenwinkel die Düse 1b. Der Einspritzvorgang wird bei beiden Düsen 1a,1b gleichzeitig unterbrochen. Fig. 4b zeigt einen weiteren Einspritzvorgang, bei welchem zuerst die Düse 1b geöffnet und zeitlich später die Düse 1a geöffnet wird. Die Regelvorrichtung 50 steuert die Einspritzvorrichtungen 40a, 40b und damit die Düsen 1a, 1b derart an, dass zum Beispiel bei nacheinander folgenden Einsprizvorgängen abwechslungsweise die Düse 1a oder die Düse 1b zuerst geöffnet wird und zeitlich später die weitere Düse 1a,1b. Die Variation der Reihenfolge der Ansteuerung der Düsen 1a, 1b kann in einer Vielzahl von Möglichkeiten erfolgen. So ist es zum Beispiel auch möglich in zwei nacheinander folgenden Einspritzvorgängen jeweils die Düse 1a zuerst zu öffnen, und in den beiden nachfolgenden Einspritzvorgängen die Düse 1b zuerst zu öffnen.

Fig. 4c zeigt eine weitere Variante einer Düsenansteuerung, wobei in diesem Falle drei Düsen 1a, 1b, 1c im Zylinderdeckel 46 angeordnet sind, welche den Brennstoff in den Brennraum 43 spritzen. In der dargestellten Ansteuerfolge wird zuerst die Düse 1a bei einem Kurbelwellenwinkel von 0° geöffnet, zeitlich später beziehungsweise bei einem grösseren Kurbelwellenwinkel die Düse 1b zugeschaltet, und bei einem noch grösseren Kurbelwellenwinkel die Düse lc zugeschaltet, wobei bei einem Kurbelwellenwinkel von 20° alle Düsen 1a,1b,1c gleichzeitig ausgeschaltet werden. Im untersten Diagramm von Fig. 4c ist der total von allen Düsen 1a,1b,1c in den Brennraum 43 eingespritze Massenstrom an Brennstoff in Funktion des Kurbelwinkels dargestellt.

Die Einspritzvorrichtung 40a, 40b kann derart ausgestaltet sein, dass auch die Menge eingespritzer Brennstoff ansteuerbar ist, sodass mit der Regelvorrichtung 40 sowohl das Ein- und Ausschalten der Düsen 1a, 1b, 1c als auch der Totalmassenstrom an Brennstoff ansteuerbar und regelbar ist.

Fig. 3 zeigt ein weiteres Ausführungsbeispiel einer Einspritzvorrichtung sowie einer Einspritzdüse 1a. Die Einspritzdüse 1a weist eine Düsennadel 7 mit einem daran befestigten Kolben 64. Eine Feder 65 drückt die Düsennadel 7 in eine geschlossene Lage. Eine Einspritzvorrichtung 60 führt über eine Leitung 61 einen unter Druck stehenden Brennstoff zu, welcher in die Druckkammer 10 gelangt, einen Druck auf den Kolben 64 erzeugt, und dabei die Düsennadel 7 anhebt, sodass der Brennstoff an den Spritzlöchern 2 als austretende Strahlen A entweichen kann. Im dargestellten Ausführungsbeispiel wird das Anheben der Düsennadel 7 teilweise oder vollständig verhindert durch einen piezoelektrischen Aktuator 66. Der Aktuator 66 wird von der Regelvorrichtung 50 über eine Ansteuerleitung 41a angesteuert. Der Aktuator 66 ist insbesondere mit pulsweitenmodulierten Signalen ansteuerbar, sodass der Aktuator bestehend aus einer Mehrzahl von piezoelektrischen Schichten sehr genau mit mit hoher Geschwindigkeit ansteuerbar ist. Das Öffnungsbeginn der Düsennadel 7, deren Abhebgeschwindigkeit sowie der Hubweg der Düsennadel 7 ist zeitlich präzis, genau und rasch ansteuerbar. Die Regelvorrichtung 50 umfasst eine Elektronik um die zeitliche Ansteuerung sowie die Durchflussmenge der Einspritzdüse 1a über das Piezoelement 66 und die dadurch beeinflusste Stellung der Düsennadel 7 zu regeln.

Fig. 5 zeigt schematisch und teilweise in einem Schnitt ein Ausführungsbeispiel einer Einspritzvorrichtung 40a, welche von einer Hochdruckpumpe 80 und einem Akkumulator 81 mit Brennstoff beschickt wird. Der Eingangskanal 67 für den Brennstoff verzweigt sich in den Kanal 68 zur Rückseite des als Differenzkolben ausgebildeten Dosierkolbens 70 und in den Hauptkanal 69, mit dem Brennstoff über die Nute 141 des Steuerkolbens 100 zum Eingangskanalabschnitt 123 geführt wird. Bei Betätigung des Steuerventils 91 der Steuerhydraulik 90, das einen Zulauf und einen Rücklauf aufweist, mit Steueröl, das unter Druck steht, wird die Stirnseite 143 des Steuerkolbens 100 nach unten bewegt. Das Vorsteuerventil erhält seine Steuerbefehle von der Regelelektronik 50, welche dafür sorgt, dass der Brennstoffeinspritzvorgang im richtigen Zeitpunkt und mit der richtigen Menge erfolgt. So werden beispielsweise von einem bei der Kurbelwelle 3 angeordneten Sensor 52 die Winkelsignale über eine elektrische Verbindung 50b der Regelvorrichtung 50 übermittelt. Ein Geber 73, der beispielsweise induktiv arbeitet, gibt durch überwachen der Lage der Welle 74 an die Regelelektronik 50 Signale über die Position des Dosierkolbens 70 ab. Damit wird es möglich, die Einspritzmenge des Brennstoffs pro Einspritzvorgang zu bestimmen und zu verändern.
Während sich der Steuerkolben 100 nach unten bewegt, wird zunächst die Verbindung zwischen dem Hauptkanal 69 und dem Eingangskanalabschnitt 123 unterbrochen. Danach wird über die Nute 142 im Steuerkolben 100 der Ausgangskanal 124 mit dem Einspritzkanal 9a, der zur Einspritzdüse 1a des Zylinders 44 des Dieselmotors führt, verbunden. Der Dosierkolben 70 wird durch den vom Brennstoff über den Kanals 68 auf die Rückseite 72 des Dosierkolbens ausgeübten Druck bewegt. Der Brennstoff wird in den Zylinderraum 43 eingespritzt. Wird das Vorsteuerventil 91 geschlossen und der Rücklauf für das Steueröl geöffnet, so wird der Steuerkolben 100 durch den auf die Stirnfläche 144 des Steuerkolbens 100 wirkenden Brennstoffdruck und die Federkraft nach oben gedrückt. Die Brennstoffzufuhr zum Kanal 9a wird unterbrochen und somit das Einspritzende herbeigeführt. In Fig. 5 ist die zweite in den Brennraum 43 mündende Einspritzdüse 1b nur andeutungsweise dargestellt. Diese Einspritzdüse 1b wird von einer weiteren, zur Einspritzvorrichtung 40a identischen, aber nicht dargestellten Einspritzvorrichtung 40b mit Brennstoff versorgt.

Am Steuerkolben 100 dichten beispielsweise fünf Dichtstellen dauernd gegen den sich unter Hochdruck befindlichen Brennstoff. Die wichtigste Dichtstelle, nämlich diejenige mit der Verbindung zur Einspritzdüse 1a, ist als Sitzventil 145 ausgebildet, damit zwischen den einzelnen Einspritzvorgängen die Leitung 9a nicht unter Druck gesetzt wird. Der Ventilsitz 145 ist im geschlossenen Zustand ganz dicht. Damit kann unkontrolliertes Einspritzen verhindert werden. Bei den anderen Dichtungen 146 wird die enge Passung des Steuerkolbens 100 ausgenützt und ein kleiner Leckstrom des Brennstoffs in Kauf genommen und über die Rückführkanäle 127 wieder in den Treibstofftank rückgeführt.

## Patentansprüche

1. Verfahren zum Einspritzen von Brennstoff in einen Brennraum eines Zylinders einer langsamlaufenden Zweitakt-Hubkolbenbrennkraftmaschine der Dieselbauart, wobei eine für einen Arbeitstakt bestimmte Brennstoffmenge mittels mindestens zweier Einspritzdüsen in den Brennraum eingespritzt wird und wobei die Einspritzdüsen in einer Reihenfolge geöffnet werden, dadurch gekennzeichnet, dass die Einspritzdüsen nacheinander in einer auswählbaren Reihenfolge bei unterschiedlichen Kurbelwellenwinkeln geöffnet werden, um den Massenstrom von Brennstoff in dem Zylinder innerhalb eines Arbeitstaktes frei zu steuern.

2. Verfahren nach Anspruch 1, dadurch gekennzeichnet, dass die Reihenfolge der Einspritzung in den nachfolgenden Arbeitszyklen zyklisch vertauscht wird.

3. Verfahren nach Anspruch 1 oder 2, dadurch gekennzeichnet, dass der Kurbelwellenwinkel zwischen dem Öffnen zweier Einspritzdüsen mindestens 4 Grad beträgt.

4. Verfahren nach Anspruch 1, dadurch gekennzeichnet, dass der Einspritzvorgang aller Einspritzdüsen gleichzeitig beendet wird.

5. Vorrichtung zur Durchführung des Verfahrens nach einem der Ansprüche 1 bis 4 mit einer Regelvorrichtung (50) und einem mit der Regelvorrichtung (50) verbundenen Sensor (52) zur Erfassung des Kurbelwellenwinkels, dadurch gekennzeichnet, dass für jeden Zylinder mindestens zwei unabhängig ansteuerbare Einspritzvorrichtungen (40a,40b), welche mit je einer Einspritzdüse (1a,1b) verbunden sind, oder mindestens zwei direkt ansteuerbare Einspritzdüsen (1a,1b) vorgesehen sind.

6. Hubkolbenbrennkraftmaschine betrieben mit einem Verfahren nach einem der Ansprüche 1 bis 4 oder aufweisend eine Vorrichtung nach Anspruch 5.

## Claims

1. Method for the injection of fuel into a combustion chamber of a cylinder of a slowly running two-stroke reciprocating piston combustion engine of the diesel type, wherein a quantity of fuel intended for a working cycle is injected by means of at least two injection nozzles into the combustion chamber with the injection nozzles being opened in a sequence, characterised in that the injection nozzles are opened in a selectable sequence at different crankshaft cycles in order to freely control the mass flow of fuel in the cylinder within one working cycle.

2. Method in accordance with claim 1 characterised in that the sequence of the injection is cyclically interchanged in the subsequent working cycles.

3. Method in accordance with claim 1 or claim 2, characterised in that the crankshaft angle between the opening of two injection nozzles is at least 4 degrees.

4. Method in accordance with claim 1, characterised in that the injection process is simultaneously terminated for all injection nozzles.

5. Apparatus for carrying out the method in accordance with one of the claims 1 to 4, comprising a control device (50) and a sensor (52) connected to the control device (50) for sensing the crankshaft angle, characterised in that for each cylinder there are provided at least two independently controllable injection devices (40a, 40b), which are each connected to one injection nozzle (1a, 1b), or at least two directly controllable injection nozzles (1a, 1b).

6. Reciprocating piston combustion engine operated with a method in accordance with one of the claims 1 to 4 or having an apparatus in accordance with claim 5.

## Revendications

1. Procédé d'injection de combustible dans une enceinte de combustion d'un cylindre d'un moteur à combustion interne à piston alternatif à deux temps tournant lentement du type de construction diesel, où une quantité de combustible prévue pour une cadence de travail est injectée au moyen d'au moins deux buses d'injection dans l'enceinte de combustion et où les buses d'injection sont ouvertes en une succession, caractérisé en ce que les buses d'injection sont ouvertes les unes après les autres selon une succession pouvant être sélectionnée à des angles de vilebrequin différents pour commander librement le flux massique de combustible dans le cylindre à l'intérieur d'une cadence de travail.

2. Procédé selon la revendication 1, caractérisé en ce que la succession de l'injection est échangée cycliquement pendant les cycles de travail suivants.

3. Procédé selon la revendication 1 ou 2, caractérisé en ce que l'angle du vilebrequin entre l'ouverture de deux buses d'injection est au moins de 4°.

4. Procédé selon la revendication 1, caractérisé en ce que l'opération d'injection de toutes les buses d'injection est terminée simultanément.

5. Dispositif pour la mise en oeuvre du procédé selon l'une des revendications 1 à 4, avec un dispositif de réglage (50) et un capteur (52) relié au dispositif de réglage (50) pour détecter l'angle du vilebrequin, caractérisé en ce que sont prévus pour chaque cylindre au moins deux dispositifs d'injection (40a, 40b), pouvant être commandés indépendamment qui sont reliés à respectivement une buse d'injection (1a, 1b), où au moins deux buses d'injection (1a, 1b) pouvant être commandées directement.

6. Moteur à combustion interne à piston alternatif fonctionnant selon un procédé selon l'une des revendications 1 à 4 ou présentant un dispositif selon la revendication 5.
